# FASCICULE DE BREVET EUROPEEN

(11) **EP 3 303 749 B1**
(45) Date de publication et mention de la délivrance du brevet: **09.08.2023**
(21) Numéro de dépôt: 15738717.6
(22) Date de dépôt: 05.06.2015
(51) Int. Cl.: E06B 3/44, E05F 15/686

(54) **FENÊTRE Á DÉPLACEMENT MOTORISÉ VERTICAL DE L'OUVRANT**
FENSTER MIT EINEM VERSCHIEBBAREN PANEEL MIT VERTIKALEM MOTORANTRIEB
WINDOW WITH MOVABLE PANEL DRIVEN VERTICALLY BY A MOTOR

(43) Date de publication de la demande: 11.04.2018
(73) Titulaire: Aqualift, 77290 Compans (FR)
(72) Inventeur: MORAND, Jean-Noël, 75006 Paris (FR)
(74) Mandataire: Tranvouez, Edern Morgan
(86) Numéro de dépôt international: PCT/FR2015/051501
(87) Numéro de publication internationale: WO 2016/193556

(56) Documents cités:
- US-A1- 2007 011 946
- US-A1- 2007 011 946
- US-A1- 2010 122 493
- US-A1- 2013 318 875
- US-A1- 2013 318 875

## Description

### DOMAINE TECHNIQUE DE L'INVENTION

L'invention se rapporte au domaine des fenêtres et plus particulièrement des fenêtres dont l'ouvrant se déplace parallèlement à son plan principal ; plus précisément les fenêtres dont l'ouvrant se déplace verticalement sont ici visées.

### ETAT DE LA TECHNIQUE ANTERIEURE

On connait dans l'art antérieur des fenêtres ou baies vitrées dont l'ouvrant se déplace horizontalement, parallèlement à son plan principal. Ce type de fenêtres, comparativement aux fenêtres dont l'ouvrant est mobile en rotation autour d'un axe vertical (fenêtres dites à la française), présente un moindre encombrement volumique pour sa manipulation. On n'empiète pas sur le volume intérieur du bâtiment lors de la manoeuvre de l'ouvrant. C'est pourquoi les baies vitrées à déplacement horizontal sont assez répandues.

Cependant avec ce type de fenêtres, même si les vantaux (parties mobiles) sont nombreux et se superposent pour offrir une surface ouverte la plus large possible, la surface totale de l'ouverture n'est jamais entièrement découverte. Pour arriver à cette solution il parait nécessaire de prévoir un logement dans le mur ou la cloison opaque, pour les vantaux. Ceci est souvent difficile à réaliser ; des travaux d'aménagement spécifiques doivent être réalisés. Devant ce problème technique parfois insurmontable, les baies vitrées de ce type ne permettent pas une ouverture totale.

Une alternative au problème de l'ouverture totale de baies vitrées peut consister à déplacer les ouvrants verticalement. Cette solution est intéressante si un logement pour l'ouvrant est prévu à la verticale de la surface à découvrir ; par ailleurs il est nécessaire de prévoir un espace pour le mécanisme de déplacement de l'ouvrant ; les mécanismes connus sont complexes, d'encombrement non négligeable, de sorte que l'aménagement de ce type de fenêtres se révèle complexe, coûteux ce qui rend leur réalisation et leur commercialisation difficiles.

Les fenêtres dites à guillotine sont des structures composées d'un dormant vertical sur lequel est manoeuvrable en translation au moins un ouvrant vitré. Le plus souvent, l'ouvrant en position ouverte vient s'escamoter derrière un cadre vitré fixe faisant partie de la surface ouverte, de sorte que la surface d'ouverture est limitée. De telles fenêtres sont connues notamment de US2013/318875A1 et de US2007/011946A1. La demande de brevet FR 2 944 312 divulgue une amélioration de ce type de fenêtres dont l'ouvrant est totalement escamotable en position ouverte derrière une structure opaque et isolante venant s'intégrer au gros oeuvre du bâtiment et apte à être recouverte par un parement intérieur. Encore une fois le mécanisme de manoeuvre de l'ouvrant est sophistiqué et volumineux ; de plus un aménagement spécifique du bâtiment doit être prévu dès l'origine de la construction.

On connait aussi le document WO 2007/039713 qui divulgue une grille déplaçable verticalement et qui, en position rétractée ou basse, est enfouie dans le sol. En position relevée, la grille empêche le passage. Un mécanisme à crémaillère permet le déplacement vertical de la grille entre ses deux positions extrêmes. Cet arrangement est mécaniquement relativement simple mais il n'est pas facilement transposable aux fenêtres et baies vitrées.

### EXPOSE DE L'INVENTION

L'invention vise à remédier aux inconvénients de l'état de la technique et notamment à proposer une solution simple qui permette de découvrir une surface maximale de la fenêtre. Un mouvement vertical de grande amplitude est obtenu selon l'invention, de façon fiable et optimisée.

Pour ce faire est proposé selon un premier aspect de l'invention une fenêtre comprenant un dormant et un ouvrant à déplacement motorisé parallèle à sa face principale ; le dormant comprend un moyen de guidage pour le déplacement vertical de l'ouvrant et présente une hauteur environ deux fois supérieure à la hauteur de l'ouvrant, remarquable en ce qu'un espace de logement pour l'ouvrant est prévu, situé à la verticale et au-dessous de la position de l'ouvrant en position de fermeture, et en ce que ladite fenêtre comprend en outre un système de déplacement comprenant un moyen de déplacement motorisé fixé en partie inférieure de l'ouvrant, de telle sorte qu'il est n'est visible ni en position ouverte ni en position fermée de l'ouvrant.

Cette structure est de mise en oeuvre simple ce qui induit une bonne fiabilité, même pour de grandes surfaces d'ouvrants.

De façon plus précise, la fenêtre selon l'invention comprend un moyen de déplacement motorisé fixé sur l'ouvrant, et comprenant un système de type moufflage, encore appelé moufflage dans la suite de ce texte ; ledit moufflage est actionné par un vérin motorisé.

Cette structure comprend donc un ensemble de poulies et de câbles ou cordages ou filins aptes à démultiplier les efforts et les distances de déplacement des éléments en question.

Le moyen de déplacement est ainsi de conception aisée, et il peut être fixé et supporté par toutes les structures des ouvrants.

Avantageusement, ledit vérin motorisé est commandé par un moteur et une pompe hydraulique non fixés, et reliés audit vérin par un organe de type flexible.

De façon préférée, le système de type moufflage comprend une pluralité de poulies de renvoi, et au moins deux filins chacun tendu entre un premier point sur le dormant et en un deuxième point d'ancrage sur l'ouvrant. Ainsi, les efforts mis en jeu sont supportables par la plupart des ossatures des fenêtres, sans aménagements ni renforts particulier. Le montage en lui-même n'est pas complexe.

Selon un mode de réalisation particulier de l'invention, la fenêtre comprend quatre filins dont les cheminements sont couplés deux à deux. 'couplés deux à deux' signifie que deux filins suivent une même première trajectoire et sont ancrés aux mêmes points d'ancrage, tandis que deux autres filins suivent une même deuxième trajectoire et sont fixés aux deux mêmes points d'ancrage, l'un de ces points d'ancrage étant différent de celui des deux autres filins. Une sécurité renforcée est ici réalisée en doublant la résistance aux efforts ; le nombre de filins peut bien entendu varier sans sortir du cadre de l'invention, en fonction des efforts mis en jeu. L'homme de métier choisira par calcul le nombre et les caractéristiques des filins, selon le cas particulier.

De façon particulière, lesdites poulies du moufflage comprennent autant de rainures que de filins.

Selon un mode préféré de réalisation de l'invention, les poulies de renvoi coopérant avec lesdits points d'ancrage du dormant comprennent au moins deux rainures.

Selon un mode de réalisation de l'invention, le moyen de déplacement comprend au moins quatre poulies.

En outre, dans la partie inférieure de la fenêtre, ledit moyen de guidage comprend deux rails verticaux liés au dormant et coopérant avec des poulies fixées sur l'ouvrant, à proximité de ses extrémités latérales.

### BREVE DESCRIPTION DES FIGURES

D'autres caractéristiques et avantages de l'invention ressortiront à la lecture de la description qui suit, en référence aux figures annexées, qui illustrent :
- la figure 1, une vue de face de la fenêtre selon un mode préféré de réalisation de l'invention ;
- la figure 2, une vue de face du moyen de déplacement de l'ouvrant ;
- la figure 3, une vue en perspective partielle d'une fenêtre au niveau du moyen de déplacement de l'ouvrant ; et
- la figure 4, une vue en perspective partielle d'une fenêtre au niveau du moyen de déplacement motorisé.

Pour plus de clarté, les éléments identiques ou similaires sont repérés par des signes de référence identiques sur l'ensemble des figures.

### DESCRIPTION DETAILLEE D'UN MODE DE REALISATION

La figure 1 permet de visualiser l'ensemble de la fenêtre, vue de face. Par fenêtre on entend le dormant 1 fixe et l'ouvrant 2 mobile. Le dormant 1 correspond à un châssis fixé, maçonné dans et au-delà de l'ouverture du bâtiment. L'ouvrant 2 comprend une vitre fixée dans un cadre ou châssis mobile. Selon l'invention, l'ouvrant est déplaçable entre deux positions extrêmes : une position dite de fermeture où l'ouvrant recouvre la surface ouverte de la fenêtre, et une position dite d'ouverture où l'ouvrant découvre totalement la surface ouverte de la fenêtre. La figure 1 montre l'ouvrant 2 en position d'ouverture. L'ouvrant 2 est déplaçable verticalement dans un plan parallèle à sa surface principale.

Concernant le dormant 1, sa hauteur est environ deux fois supérieure à la hauteur de l'ouvrant ; il s'agit ainsi de constituer en partie inférieure, plus précisément dans la moitié inférieure du dormant, un espace de logement pour l'ouvrant. Avantageusement l'espace inférieur de logement ne fait pas partie de la surface ouverte de la fenêtre ; cet espace peut par exemple être prévu et aménagé au niveau de l'étage inférieur de celui de l'ouverture, en sous-sol si l'ouverture est en rez-de-chaussée.

Le dormant 1 peut consister en une ossature constituée de deux profilés verticaux parallèles 10 fixés dans le cadre latéral de la fenêtre; la hauteur considérée peut être de deux fois 3.20m ce qui correspond à environ deux hauteurs d'étages normalisés. La moitié supérieure des profilés est apte à faire coulisser et à guider la partie vitrée de l'ouvrant 2 lors de sa translation verticale ; sur la moitié inférieure des profilés, des poutrelles 11 sont fixées à intervalles (altitudes) réguliers, ces poutrelles 11 permettant de soutenir des rails de guidage 12 (visibles sur la figure 4) du moyen de déplacement vertical de l'ouvrant 2, comme il sera explicité ci-après. Sur chaque profilé 10 du dormant, sont en outre fixés un premier point d'ancrage 3 d'au moins un filin ou câble 4.

La figure 1 montre en outre un moyen de déplacement 5 de l'ouvrant 2, fixé en partie inférieure de celui-ci, sur un support horizontal inférieur 20, grâce à plusieurs éléments de fixation 21.

L'ouvrant 2 consiste en un cadre vitré, ici rectangulaire, fixé et reposant sur le support horizontal 20 de même largeur. En position de fermeture, la partie vitrée de l'ouvrant est maintenue latéralement entre les profilés 10 verticaux du dormant ; en position d'ouverture, l'ouvrant 2 est maintenu par le support horizontal 20 sur lequel il repose en plus du maintien entre les deux profilés latéraux verticaux 10 qui s'étendent sur plus de deux fois la hauteur de la partie vitrée de l'ouvrant.

Le moyen de déplacement 5, fixé en partie inférieure du support 20 par plusieurs éléments de fixation 21, est représenté plus en détails sur la figure 2. On voit que le moyen de déplacement 5 comprend une ossature, par exemple métallique, sur laquelle sont notamment fixés les éléments constitutifs du moufflage, à savoir des poulies ainsi qu'un vérin 50. L'ossature est guidée dans sa translation verticale grâce à au moins deux poulies latérales 52 en prise sur chacun des rails de guidage 12 du dormant. Les poulies 52 sont placées pour être en prise avec le rail de guidage 12, ici légèrement en avant de l'ossature. L'ossature se déplace entre deux altitudes (ou positions) ne faisant pas partie de la surface ouverte de la fenêtre ; ainsi la surface ouverte et découverte est maximale.

**Au** moins deux poulies latérales de renvoi 53 sont fixées à chaque extrémité de l'ossature, à l'aplomb de chaque point d'ancrage 3. Elles permettent un premier renvoi des filins depuis leurs points d'ancrage respectifs 3 vers une première poulie 54 du moufflage, fixée et disposée sensiblement au milieu de la largeur de l'ouvrant. La poulie 54 reprend chacun desdits filins et dévie la trajectoire des filins issus de chaque poulie 53 vers une autre poulie de renvoi 55 à partir de laquelle les filins 4 sont tous déviés vers une poulie 56 du moufflage directement en prise avec le bras du vérin de commande 50. La poulie 54 n'est pas essentielle au fonctionnement du système ; elle est prévue pour équilibrer les longueurs des filins 4 issus de chacune des poulies latérales 53.

La figure 1 montre le bras du vérin 50 en position 'sortie' tandis que la figure 2 montre le bras du vérin 50 en position 'rentrée'. La course du bras du vérin 50 correspond à un sous-multiple de la course de l'ouvrant 2, telle que définie par le moufflage.

Selon un mode préféré de l'invention, les deuxièmes extrémités des filins 4 sont fixées sur l'ossature en un point d'ancrage 6 proche de la fin de la course du vérin 50. Le mode de réalisation illustré par les figures comprend quatre filins 4, couplés par deux selon deux cheminements distincts, en fonction de leur points d'ancrage respectifs 3, sur chacun des profilés latéraux verticaux 10 du dormant 1.

Par ailleurs le mouvement du vérin 50 est verrouillé par un moyen de verrouillage 7 visible sur la figure 4.

Il est à noter que les figures 1 à 3 ne montrent pas l'ensemble des éléments constitutifs de l'ouvrant, notamment ces figures ne montrent pas le moyen de verrouillage 7 et sa fixation sur l'ossature fixée en partie inférieure de l'ouvrant ; ceci pour des raisons de clarté de la présentation.

De façon optimisée, le moyen de verrouillage 7 est de préférence fixé sur l'ossature, à proximité de l'une des extrémités du vérin 50. Le moyen de verrouillage peut être un vérin,dit secondaire, motorisé. Le moyen 7 est disposé au plus près de l'extrémité du vérin 50 de laquelle le piston se déploie.

Avantageusement l'alimentation du vérin principal 50, apte à actionner le moufflage, est opérée par une centrale hydraulique par exemple placée au niveau du sol et reliée au vérin principal par des flexibles (non représentés sur les figures). En cas de rupture ou de problème de l'alimentation hydraulique, le moyen de verrouillage 7 permet de garder la fenêtre en position fermée, grâce au moyen de verrouillage. Cet aspect garantit la sécurité à l'intérieur du volume fermé par la fenêtre selon l'invention.

La figure 4 montre par ailleurs que chacune des poulies 53 à 56 sont couvertes par des plaques de l'ossature, ceci à des fins de protection vis-à-vis de l'environnement.

De façon intéressante, l'amplitude de la translation de l'ouvrant 2 est telle qu'en position de fermeture, l'ossature et le support horizontal 20 ne dépassent pas au-dessus du plancher ou de la partie basse de la fenêtre considérée. Ceci permet une ouverture et donc une visibilité maximales. En position d'ouverture l'ouvrant 2 est totalement logé et masqué dans la partie inférieure du dormant, au-dessous du niveau de l'ouverture de la fenêtre. Des butées appropriées sont prévues pour limiter la translation de l'ouvrant tant en position d'ouverture qu'en position de fermeture ; ces butées connues en elles-mêmes dans leur structure et dans leur positionnement, ne seront pas davantage décrites. L'homme de métier les choisira en fonction du cas d'espèce.

D'autres modifications, améliorations non essentielles pourront être apportées par l'homme de métier sans sortir du cadre de l'invention.

## Revendications

1. Fenêtre comprenant un dormant (1) et un ouvrant (2) à déplacement motorisé parallèle à sa face principale, le dormant comprend un moyen de guidage (10, 11, 12) pour le déplacement vertical de l'ouvrant et présente une hauteur environ deux fois supérieure à la hauteur de l'ouvrant **caractérisé en ce qu'**un espace de logement pour l'ouvrant est prévu , situé à la verticale et au-dessous de la position de l'ouvrant en position de fermeture, et **en ce que** ladite fenêtre comprend en outre un système de déplacement comprenant un moyen de déplacement motorisé fixé en partie inférieure de l'ouvrant (2), de telle sorte qu'il est n'est visible ni en position ouverte ni en position fermée de l'ouvrant.

2. Fenêtre selon la revendication 1 **caractérisée en ce que** le système de déplacement motorisé est fixé sur un support horizontal de l'ouvrant, et comprend un système (5) de type moufflage actionné par un vérin motorisé (50).

3. Fenêtre selon la revendication 2 **caractérisé en ce que** ledit vérin motorisé (50) est commandé par un moteur et une pompe de type hydraulique non fixés sur l'ouvrant (2),et reliés audit vérin par un organe de type flexible.

4. Fenêtre selon l'une des revendications 2 ou 3 **caractérisé en ce que** le système de type moufflage comprend une pluralité de poulies de renvoi (54, 55, 56) et au moins deux filins (4) chacun tendu entre un premier point d'ancrage (3) sur le dormant et un deuxième point d'ancrage (6) sur l'ouvrant.

5. Fenêtre selon la revendication précédente **caractérisée en ce qu'**elle comprend quatre filins (4) dont les cheminements sont couplés deux à deux.

6. Fenêtre selon l'une des revendications 4 ou 5 **caractérisé en ce que** lesdites poulies du moufflage (54, 55, 56) comprennent autant de rainures que de filins.

7. Fenêtre selon l'une des revendications 3 à 6 **caractérisée en ce que** les poulies de renvoi (53) coopérant avec lesdits points d'ancrage du dormant comprennent au moins deux rainures.

8. Fenêtre selon l'une quelconque des revendications 4 à 7 **caractérisée en ce qu'**elle comprend au moins quatre poulies.

9. Fenêtre selon l'une quelconque des revendications précédentes **caractérisée en ce que** dans la moitié inférieure de la fenêtre, ledit moyen de guidage de l'ouvrant (2) comprend deux rails (12) verticaux liés au dormant (1) et coopérant avec des poulies (52) fixées sur l'ouvrant (2), à proximité de ses extrémités latérales.

## Patentansprüche

1. Fenster, umfassend ein Paneel (1) und einen Flügel (2) mit motorischer Verschiebung parallel zu seiner Hauptfläche, wobei das Paneel ein Führungsmittel (10, 11, 12) für die vertikale Verschiebung des Flügels umfasst und eine Höhe aufweist, die etwa zwei Mal so groß ist wie die Höhe des Flügels, **dadurch gekennzeichnet, dass** ein Aufnahmeraum für den Flügel vorgesehen ist, der sich vertikal und unterhalb der Position des Flügels in der Schließposition befindet, und dadurch, dass das Fenster ferner ein Verschiebesystem umfasst, das ein motorisiertes Verschiebemittel umfasst, das am unteren Teil des Flügels (2) befestigt ist, solcherart, dass es weder in der offenen noch in der geschlossenen Position des Flügels sichtbar ist.

2. Fenster nach Anspruch 1, **dadurch gekennzeichnet, dass** das motorisierte Verschiebesystem an einer horizontalen Stütze des Flügels befestigt ist und ein System (5) vom Typ Flaschenzug umfasst, das von einem motorisierten Zylinder (50) betätigt wird.

3. Fenster nach Anspruch 2, **dadurch gekennzeichnet, dass** der motorisierte Zylinder (50) durch einen Motor und eine Pumpe vom hydraulischen Typ gesteuert wird, die nicht an dem Flügel (2) befestigt sind und mit dem Zylinder durch ein Organ vom flexiblen Typ verbunden sind.

4. Fenster nach einem der Ansprüche 2 oder 3, **dadurch gekennzeichnet, dass** das System vom Typ Flaschenzug eine Vielzahl von Umlenkrollen (54, 55, 56) und mindestens zwei Seile (4) umfasst, die jeweils zwischen einem ersten Verankerungspunkt (3) auf dem Paneel und einem zweiten Verankerungspunkt (6) auf dem Flügel gespannt sind.

5. Fenster nach dem vorhergehenden Anspruch, **dadurch gekennzeichnet, dass** es vier Seile (4) umfasst, deren Laufwege paarweise gekoppelt sind.

6. Fenster nach einem der Ansprüche 4 oder 5, **dadurch gekennzeichnet, dass** die Rollen des Flaschenzugs (54, 55, 56) so viele Rillen wie Seile umfassen.

7. Fenster nach einem der Ansprüche 3 bis 6, **dadurch gekennzeichnet, dass** die Umlenkrollen (53), die mit den Verankerungspunkten des Paneels zusammenwirken, mindestens zwei Rillen umfassen.

8. Fenster nach einem der Ansprüche 4 bis 7, **dadurch gekennzeichnet, dass** es mindestens vier Umlenkrollen umfasst.

9. Fenster nach einem der vorhergehenden Ansprüche, **dadurch gekennzeichnet, dass** in der unteren Hälfte des Fensters das Führungsmittel des Flügels (2) zwei vertikale Schienen (12) umfasst, die mit dem Paneel (1) verbunden sind und mit Rollen (52) zusammenwirken, die an dem Flügel (2) in der Nähe seiner seitlichen Enden befestigt sind.

## Claims

1. A window comprising a frame (1) and a motor-driven leaf (2) parallel to its main face, the frame comprises a guide means (10, 11, 12) for vertically moving the leaf and has a height about twice greater than the height of the leaf **characterised in that** a housing space for the leaf is provided, located vertically below the position of the leaf in a closing position, and **in that** said window further comprises a movement system comprising a motor-driven movement means attached at a lower part of the leaf (2), so that it is visible neither in the open position nor in the closed position of the leaf.

2. The window according to claim 1, **characterised in that** the motor-driven movement system is attached to a horizontal support of the leaf, and comprises a reeving type system (5) actuated by a motor-driven cylinder (50).

3. The window according to claim 2, **characterised in that** said motor-driven cylinder (50) is controlled by a motor and a hydraulic type pump that are not attached to the leaf (2), and connected to said cylinder by a flexible type member.

4. The window according to one of claims 2 or 3, **characterised in that** the reeving type system comprises a plurality of counter pulleys (54, 55, 56) and at least two ropes (4) each tensioned between a first anchor point (3) on the frame and a second anchor point (6) on the leaf.

5. The window according to the preceding claim, **characterised in that** it comprises four ropes (4) the routes of which are coupled two by two.

6. The window according to one of claims 4 or 5, **characterised in that** said reeving pulleys (54, 55, 56) comprise as many grooves as there are ropes.

7. The window according to one of claims 3 to 6, **characterised in that** the counter pulleys (53) cooperating with said anchor points of the frame comprise at least two grooves.

8. The window according to any of claims 4 to 7, **characterised in that** it comprises at least four pulleys.

9. The window according to any of the preceding claims, **characterised in that** in the lower half of the window, said guide means for the leaf (2) comprises two vertical rails (12) connected to the frame (1) and cooperating with pulleys (52) attached to the leaf (2), in proximity to its side ends.
